# EUROPÄISCHE PATENTSCHRIFT

(11) **EP 2 727 865 B1**
(45) Veröffentlichungstag und Bekanntmachung des Hinweises auf die Patenterteilung: **08.06.2016**
(21) Anmeldenummer: 13190184.5
(22) Anmeldetag: 25.10.2013
(51) Int. Cl.: B65H 19/30

(54) **Wickelstation zum Aufwickeln von Bandmaterial**
Winding station for winding strip material
Station d'enroulement pour l'enroulement de matériaux en bande

(30) Priorität: 02.11.2012 DE 202012010421 U
(43) Veröffentlichungstag der Anmeldung: 07.05.2014
(73) Patentinhaber: Achenbach Buschhütten GmbH & Co. KG, 57223 Kreuztal (DE)
(72) Erfinder: Barten, Axel, 57223 Kreuztal (DE); Kötter, Walter, 51688 Wipperfürth (DE); Greiner, Fridwald, 57539 Heckenhof (DE)
(74) Vertreter: advotec.

(56) Entgegenhaltungen:
- DE-A1- 4 403 330
- DE-A1- 10 035 894
- DE-A1-102008 023 604
- DE-T2- 60 320 405
- JP-A- 2013 234 016

## Beschreibung

Die vorliegende Erfindung betrifft eine Wickelstation zum Aufwickeln von Bandmaterial, insbesondere von Aluminiumfolienband, zu einer oder mehreren Bandrollen, mit einer Wickelwelle, die auf einem Traggestell angeordnet ist, das auf einer Führungseinrichtung translatorisch geführt und gegenüber einer in einem Bandführungsgestell angeordneten Bandzuführeinrichtung, die zur Zuführung des Bandmaterials zur Wickelwelle dient, translatorisch verstellbar ist, und mit einer Übergabevorrichtung zur Übergabe der Wickelwelle vom Traggestell zu einer Transportvorrichtung.

Wickelstationen der eingangs genannten Art werden insbesondere in Kombination mit einer Schneidstation eingesetzt, in der eine mehrfache Längsteilung eines Folienbands erfolgt und durch die Längsteilung des Folienbands erzeugte Einzelbänder gruppenweise zusammengefasst der Wickelvorrichtung mittels einer Bandzuführeinrichtung zugeführt werden.

Aus der DE 10 2008 023 604 A1 ist eine Wickelstation bekannt, die in Bandlaufrichtung einer Schneidstation nachgeordnet ist und eine auf einem Traggestell angeordnete Wickelwelle aufweist, die zur Beeinflussung der Bahnspannung auf einer Führungseinrichtung translatorisch geführt und mit einer Übergabevorrichtung zur Übergabe der Wickelwelle vom Traggestell zu einer Transportvorrichtung versehen ist, welche zum Abtransport der auf der Wickelwelle aufgewickelten Bahnrollen dient.

Bei der bekannten Wickelstation ist die Wickelwelle an Schwenkarmen des Traggestells angeordnet, die neben der Lagerung der Wickelwelle am Traggestell die Funktion der Übergabevorrichtung übernehmen, wobei zur Übergabe der Wickelwelle auf die Transportvorrichtung die an den Schwenkarmen gelagerte Wickelwelle um eine parallel zur Wickelachse ausgebildete Schwenkachse in Bahnlaufrichtung verschwenkt wird, um die Übergabe auf die in Bahnlaufrichtung hinter dem Traggestell angeordnete Transportvorrichtung zu ermöglichen.

Die vorbeschriebene Ausgestaltung der Übergabevorrichtung als integraler Bestandteil des Traggestells setzt für die Übergabe der Wickelwelle an die Transportvorrichtung die Positionierung der Transportvorrichtung hinter der mit der aufgewickelten Bandrolle versehenen Wickelwelle voraus. Aus der Notwendigkeit dieser Reihenanordnung in Bahnlaufrichtung ergibt sich eine entsprechend große Längserstreckung für die Gesamtanlage, so dass der Betrieb einer Folienschneidanlage aufgrund der Reihenanordnung der einzelnen Aggregate eine entsprechend lange Installationsfläche erforderlich macht.

Der vorliegenden Erfindung liegt die Aufgabe zugrunde, eine Wickelstation vorzuschlagen, die den Betrieb einer Folienschneidanlage auf einer kürzeren Installationsfläche ermöglicht.

Zur Lösung dieser Aufgabe weist die erfindungsgemäße Wickelstation die Merkmale des Anspruchs 1 auf.

Die erfindungsgemäße Wickelstation ist mit einer unabhängig vom Traggestell ausgebildeten Übergabevorrichtung versehen, so dass die Positionierung der Übergabevorrichtung bei Übernahme der Wickelwelle vom Traggestell nicht zwangsläufig in einer zum Traggestell benachbarten Position erfolgen muss. Vielmehr ist aufgrund der unabhängig vom Traggestell ausgebildeten Übergabevorrichtung die Positionierung des Traggestells nach erfolgter Übernahme der Wickelwelle von der Übergabevorrichtung beliebig wählbar, so dass das Traggestell mittels der Führungseinrichtung entgegen der Bahnlaufrichtung translatorisch wegbewegbar ist und Raum für die Anordnung der Transportvorrichtung geschaffen wird.

Besonders vorteilhaft ist es, wenn die Übergabevorrichtung eine oberhalb des Traggestells angeordnete Lagereinrichtung für einen Greifarm der Übergabevorrichtung aufweist, so dass die Übergabevorrichtung bei der Übernahme der Wickelwelle vom Traggestell in Überdeckung mit dem Traggestell angeordnet werden kann und somit keine zusätzliche Flurfläche für die Anordnung der Übergabevorrichtung benötigt wird.

Weiterhin erweist es sich als besonders vorteilhaft, wenn die Lagereinrichtung als Schwenklagereinrichtung ausgebildet ist, so dass zur Übergabe der Wickelwelle vom Traggestell an die Übergabevorrichtung lediglich eine Schwenkbewegung des Greifarms ausgeführt werden muss.

Wenn die Lagereinrichtung mit einer translatorischen Führungseinrichtung versehen ist, die eine translatorische Verstellung der Lagereinrichtung parallel zur translatorischen Verstellung des Traggestells ermöglicht, kann die Übergabevorrichtung nach Übernahme der Wickelwelle vom Traggestell und vor Übergabe der Wickelwelle auf die Transportvorrichtung in eine von der Übernahmeposition abweichende Übergabeposition verfahren werden.

Besonders vorteilhaft ist es, wenn die Führungseinrichtung des Traggestells unabhängig vom Bandführungsgestell der Bandzuführeinrichtung ausgebildet ist, so dass eine Beaufschlagung des Bandführungsgestells durch Massenkräfte infolge einer translatorischen Verfahrbewegung des Traggestells ausgeschlossen ist. Insbesondere wird die Übertragung etwaiger Schwingungen auf eine im Bandführungsgestell installierte Schneidstation und somit eine hierdurch mögliche Beeinträchtigung des Schnittbilds vermieden.

Wenn die Führungseinrichtung des Traggestells auf derselben Flurebene wie die Transportvorrichtung angeordnet ist, derart, dass die Transportvorrichtung im Positionswechsel mit dem Traggestell positionierbar ist, ist sichergestellt, dass für die Positionierung der Transportvorrichtung zur Übernahme der Bandrollen keine zusätzliche Fläche benötigt wird.

Eine besonders optimierte Flächenausnutzung wird möglich, wenn die Transportvorrichtung zur Übernahme der Bandrollen aus der Übergabevorrichtung im Positionswechsel mit dem Traggestell unterhalb der Übergabevorrichtung positionierbar ist.

Vorzugsweise wird die Transportvorrichtung quer zur Bahnlaufrichtung in die Position des Traggestells verfahren, so dass nicht nur für die Positionierung der Transportvorrichtung relativ zur Wickelstation, sondern darüber hinaus auch für die Zuführung der Transportvorrichtung zur Wickelstation keine Flurfläche benötigt wird, die in Bahnlaufrichtung über die Längserstreckung der Folienschneidanlage hinaus geht.

Wenn die Führungseinrichtung der Lagereinrichtung des Greifarms der Übergabevorrichtung am Bandführungsgestell der Bandzuführeinrichtung angeordnet ist, kann auf die Ausbildung eines separaten Gestells für die Lagereinrichtung des Schwenkarms verzichtet werden.

Wenn darüber hinaus das Bandführungsgestell sich in Bahnlaufrichtung portalartig über das Traggestell hinweg erstreckt, ist es möglich, bei Bedarf in einer Reihenanordnung in Bahnlaufrichtung unmittelbar hintereinander angeordnet eine Mehrzahl von Traggestellen vorzusehen, die mit einer gemeinsam genutzten oberhalb der Traggestelle angeordneten Übergabevorrichtung versehen sind.

Nachfolgend wird eine bevorzugte Ausführungsform der Wickelstation anhand der Zeichnung näher erläutert.

Es zeigen:
- **Fig. 1**: eine Bandrollenschneidanlage mit zwei Aufwickelstationen in Seitenansicht;
- **Fig. 2**: die in **Fig. 1** dargestellte Bandrollenschneidanlage in Draufsicht.

**Fig. 1** zeigt eine Bandrollenschneidanlage 10, die in einem zentralen Bandführungsgestell 11 eine Schneidstation 12 aufweist. Zu beiden Seiten des Bandführungsgestells 11 befindet sich jeweils eine Aufwickelstation 13 beziehungsweise 14, denen jeweils mittels einer Bandzuführeinrichtung 15 beziehungsweise 16 ein Folienband 17 zugeführt wird, das von einer in **Fig. 1** nicht dargestellten Abwickelstation der Schneidstation 12 zugeführt wird.

Wie insbesondere aus **Fig. 1** zu ersehen ist, wird das Folienband 17 über eine oberhalb der Aufwickelstation 14 angeordnete Bandleiteinrichtung 18 der Schneidstation 12 zugeführt. In der Schneidstation 12 erfolgt eine Längsteilung des Folienbands 17 in eine Mehrzahl von parallel zueinander verlaufende Einzelbänder 19, die im Wechsel über die Bandzuführeinrichtungen 15, 16 den Aufwickelstationen 13, 14 zugeführt werden.

Die Aufwickelstationen 13, 14 weisen jeweils ein Traggestell 20 auf, das gegenüber dem Bandführungsgestell 11 mittels einer Führungseinrichtung 21 translatorisch verfahrbar ist, die sich auf einer gemeinsamen Flurebene 22 mit dem Bandführungsgestell 11 befindet und unabhängig vom Bandführungsgestell 11 ausgebildet ist. Wie insbesondere **Fig. 2** zeigt, nimmt das Traggestell 20 in einer aus zwei Lagerböcken 24, 25 gebildeten Lageranordnung Wellenzapfen 26, 27 einer Wickelwelle 28 auf, die mit einem Drehantrieb 23 versehen ist und zum Aufwickeln der Einzelbänder 19 und Ausbildung von Bandrollen 29 dient.

In **Fig. 1** ist mit strichpunktiertem Linienverlauf ein maximaler Bandrollendurchmesser 45 angedeutet, der sich infolge eines kontinuierlichen Aufwickelvorgangs am Ende einer Wickelphase einstellt. Um eine gleichmäßige Zuführung der Einzelbänder 19 zur Wickelwelle 28 mit im Wesentlichen konstanter Bahnspannung vom Beginn des Wickelvorgangs bis hin zur Fertigstellung der Bandrollen 29 auf der Wickelwelle 28 und somit eine konstante Wickelgüte zu ermöglichen, wird das Traggestell 20 während des Aufwickelvorgangs in Bahnlaufrichtung 30 der Einzelbänder 19 translatorisch vorbewegt. Die Steuerung der translatorischen Vorwärtsbewegung erfolgt dabei mittelbar über eine Kontaktkraftmessung, wobei am Umfang der sich beim Aufwickeln stetig vergrößernden Bandrollen 29 eine Kontaktrolleneinrichtung 31 anliegt, die eine Messung der Kontaktkraft ermöglicht und mit der Vorgabe einer konstanten Sollgröße für die Kontaktkraft eine entsprechende Ansteuerung einer hier nicht näher dargestellten Antriebseinrichtung zum translatorischen Verfahren des Traggestells 20 auf der Führungseinrichtung 21 ermöglicht.

Wie insbesondere **Fig. 1** zeigt, weisen die Aufwickelstationen 13, 14 jeweils oberhalb des Traggestells 20 in einem hier portalartig ausgebildeten und an das Bandführungsgestell 11 angeschlossenen Gestellteil 32 beziehungsweise 33 jeweils eine Übergabevorrichtung 34 auf, die eine am Gestellteil 32 beziehungsweise 33 ausgebildete Schwenklagereinrichtung 35 aufweist, an der um eine parallel zu einer Wickelachse 36 der Wickelwelle 28 verlaufende Schwenkachse 37 Greifarme 38 angelenkt sind, die zum Ergreifen jeweils eines Wellenzapfens 26, 27 der Wickelwelle 28 dienen.

**Fig. 1** zeigt den vorderen Greifarm 38, der dem Wellenzapfen 26 zugeordnet ist, und der aus einer mit strichpunktierten Umrisslinien dargestellten Bereitstellungsposition 46 mittels eines nicht dargestellten Schwenkantriebs in eine mit ausgezogenen Umrisslinien dargestellte Übernahmeposition 47 verschwenkt ist, in der die Greifarme 38 die Wellenzapfen 26, 27 der Wickelwelle 28 erfassen, so dass das Traggestell 20, wie insbesondere auch aus **Fig. 2** ersichtlich, um einen entgegen der Bahnlaufrichtung 30 gerichteten Verfahrweg translatorisch aus einer Aufwickelposition 39 in eine Abseitsposition 40 verbringbar ist.

Wenn sich das Traggestell 20 in seiner Abseitsposition 40 befindet kann eine hier als Transportwagen ausgebildete Transportvorrichtung 41 quer zur Bahnlaufrichtung 30 in eine Übernahmeposition **(****Fig. 1****)** verfahren werden, in der sich die Transportvorrichtung 41 unterhalb der Übergabevorrichtung 34 befindet und somit quasi eine Position einnimmt, die der Aufwickelposition 39 des Traggestells 20 entspricht. In dieser Position kann die Wickelwelle 28 mit den darauf angeordneten Bandrollen 29 der Übergabevorrichtung 34 entnommen werden, wozu bei dem dargestellten Ausführungsbeispiel die Wellenzapfen 26, 27 der Wickelwelle 28 auf Zapfenlager 42, 43 der Transportvorrichtung 41 abgesetzt und anschließend Greifarme 38 der Übergabevorrichtung 34 wieder in ihre Bereitstellungsposition **(****Fig. 1****)** verschwenkt werden. Nunmehr kann die Transportvorrichtung 41 mittels einer hier als Schienenführung ausgebildeten Transportführung 44 aus der Wickelstation 13 verfahren werden.

Darüber hinaus besteht die Möglichkeit, mittels der Transportvorrichtung 41 eine neue Wickewelle zur Aufnahme in die Lagerböcke 24, 25 des Traggestells 20 bereit zu stellen.

## Patentansprüche

1. Wickelstation (13, 14) zum Aufwickeln von Bandmaterial, insbesondere von Aluminiumfolienband, zu einer oder mehreren Bandrollen (29), mit einer Wickelwelle (28), die auf einem Traggestell (20) angeordnet ist, das auf einer Führungseinrichtung (21) translatorisch geführt und gegenüber einer in einem Bandführungsgestell (11) angeordneten Bandzuführeinrichtung (15, 16), die zur Zuführung des Bandmaterials zur Wickelwelle dient, translatorisch verstellbar ist, und mit einer Übergabevorrichtung (34) zur Übergabe der Wickelwelle vom Traggestell zu einer Transportvorrichtung (41),
**dadurch gekennzeichnet,**
**dass** die Übergabevorrichtung unabhängig vom Traggestell ausgebildet ist.

2. Wickelstation nach Anspruch 1,
**dadurch gekennzeichnet,**
**dass** die Übergabevorrichtung (34) eine oberhalb des Traggestells (20) angeordnete Lagereinrichtung für einen Greifarm (38) der Übergabevorrichtung aufweist.

3. Wickelstation nach Anspruch 2,
**dadurch gekennzeichnet,**
**dass** die Lagereinrichtung als Schwenklagereinrichtung (35) ausgebildet ist.

4. Wickelstation nach Anspruch 2 oder 3,
**dadurch gekennzeichnet,**
**dass** die Lagereinrichtung mit einer translatorischen Führungseinrichtung versehen ist, die eine translatorische Verstellung der Lagereinrichtung parallel zur translatorischen Verstellung des Traggestells (20) ermöglicht.

5. Wickelstation nach einem der vorangehenden Ansprüche, **dadurch gekennzeichnet,**
**dass** die Führungseinrichtung (21) des Traggestells (20) unabhängig vom Bandführungsgestell (11) der Bandzuführeinrichtung (15, 16) ausgebildet ist.

6. Wickelstation nach Anspruch 5,
**dadurch gekennzeichnet,**
**dass** die Führungseinrichtung (21) des Traggestells (20) auf derselben Flurebene (22) wie die Transportvorrichtung (41) angeordnet ist, derart, dass die Transportvorrichtung im Positionswechsel mit dem Traggestell positionierbar ist.

7. Wickelstation nach einem der vorangehenden Ansprüche, **dadurch gekennzeichnet,**
**dass** die Transportvorrichtung (41) zur Übernahme der Bandrollen (29) aus der Übergabevorrichtung (34) im Positionswechsel mit dem Traggestell (20) unterhalb der Übergabevorrichtung (34) positionierbar ist.

8. Wickelstation nach Anspruch 6 oder 7,
**dadurch gekennzeichnet,**
**dass** die Transportvorrichtung (41) quer zur Bahnlaufrichtung (30) in die Position des Traggestells (20) verfahrbar ist.

9. Wickelstation nach einem der Ansprüche 4 bis 8,
**dadurch gekennzeichnet,**
**dass** die Führungseinrichtung der Lagereinrichtung der Übergabevorrichtung (34) am Bandführungsgestell (11) der Bandzuführeinrichtung angeordnet ist.

10. Wickelstation nach Anspruch 9,
**dadurch gekennzeichnet,**
**dass** das Bandführungsgestell (11) sich in Bahnlaufrichtung (30) portalartig über das Traggestell (20) hinweg erstreckt.

## Claims

1. A winding facility (13, 14) for winding up strip material, in particular aluminium foil strips, for forming one or more strip spools (29), having a winding shaft (28), which is disposed on a supporting framework (20), which is translatorily guided on a guide means (21) and can translatorily be displaced relatively to a strip feeding means (15, 16) which is disposed in a strip guide framework (11), and which serves to feed the strip material to the winding shaft, and having a transfer device (34) for transferring the winding shaft from the supporting framework to a transport device (41),
**characterised in that**
the transfer device is configured so as to be independent from the supporting framework.

2. The winding facility according to claim 1,
**characterised in that**
the transfer device (34) includes a bearing means disposed above the supporting framework (20), for a grappler (38) of the transfer device.

3. The winding facility according to claim 2,
**characterised in that**
the bearing means is configured as a pivot bearing means(35).

4. The winding facility according to claim 2 or 3,
**characterised in that**
the bearing means is equipped with a translatory guide means, which makes it possible to translatorily displace the bearing means, parallel to the translatory displacement of the supporting framework (20).

5. The winding facility according to one of the preceding claims,
**characterised in that**
the guide means (21) of the supporting framework (20) is configured so as to be independent of the strip guide framework (11) of the strip feeding means (15, 16).

6. The winding facility according to claim 5,
**characterised in that**
the guide means (21) of the supporting framework (20) is disposed on the same floor level (22) as the transport device (41), in such a manner that the transport device can be positioned so as to alternate with the supporting framework.

7. The winding facility according to one of the preceding claims,
**characterised in that**
the transport device (41), for taking over the strip spools (29) out of the transfer device (34),can be positioned below the transfer device (34) so as to alternate with the supporting framework (20).

8. The winding facility according to claim 6 or 7,
**characterised in that**
the transport device (41) can be moved into the position of the supporting framework (20) transversely to the direction of web travel (30).

9. The winding facility according to one of the claims 4 to 8,
**characterised in that**
the guide means of the bearing means of the transfer device (34) is disposed at the strip guide framework (11) of the strip feeding means.

10. The winding facility according to claim 9,
**characterised in that**
the strip guide framework (11) extends, in the direction of web travel (30), over the supporting framework (20) in a portal-like fashion.

## Revendications

1. Poste d'enroulement (13, 14) pour enrouler du matériau de bande, en particulier des bandes de feuille d'aluminium, pour former une ou plusieurs bobines de bande (29), ayant un arbre d'enroulement (28), qui est disposé sur un châssis (20) de support, qui est guidé sur un équipement (21) de guidage de façon translationnelle et est réglable de façon translationnelle vis-à-vis d'un équipement (15, 16) d'alimentation de bande qui est disposé dans un châssis (11) de guidage de bande, et qui sert pour alimenter le matériau de bande à l'arbre d'enroulement, et ayant un dispositif (34) de transfert pour transférer l'arbre d'enroulement du châssis de support à un dispositif (41) de transport,
**caractérisé en ce que**
le dispositif de transfert est constitué de façon indépendante du châssis de support.

2. Poste d'enroulement selon la revendication 1,
**caractérisé en ce que**
le dispositif (34) de transfert présente un équipement formant

3. Poste d'enroulement selon la revendication 2,
**caractérisé en ce que**
l'équipement formant palier est constitué comme un équipement formant palier pivotant (35).

4. Poste d'enroulement selon la revendication 2 ou 3,
**caractérisé en ce que**
l'équipement formant palier est pourvu d'un équipement de guidage translationnel, qui permet de régler l'équipement formant palier de façon translationnelle, parallèlement par rapport au réglage translationnel du châssis (20) de support.

5. Poste d'enroulement selon l'une quelconque des revendications précédentes, **caractérisé en ce que**
l'équipement (21) de guidage du châssis (20) de support est constitué de façon indépendante du châssis (11) de guidage de bande de l'équipement (15, 16) d'alimentation de bande.

6. Poste d'enroulement selon la revendication 5,
**caractérisé en ce que**
l'équipement (21) de guidage du châssis (20) de support est disposé sur le même plan (22) que le dispositif (41) de transport, de telle manière que le dispositif de transport et le châssis de support peuvent être positionnés tour à tour.

7. Poste d'enroulement selon l'une quelconque des revendications précédentes, **caractérisé en ce que**
le dispositif (41) de transport, pour prendre en charge les bobines de bande (29) du dispositif (34) de transfert, et le châssis (20) de support peuvent être positionnés tour à tour au-dessous du dispositif (34) de transfert.

8. Poste d'enroulement selon la revendication 6 ou 7,
**caractérisé en ce que**
le dispositif (41) de transport peut être mu dans la position du châssis (20) de support en travers par rapport à la direction (30) de passage de bande.

9. Poste d'enroulement selon l'une quelconque des revendications 4 à 8,
**caractérisé en ce que**
l'équipement de guidage de l'équipement formant palier du dispositif (34) de transfert est disposé au châssis (11) de guidage de bande de l'équipement d'alimentation de bande.

10. Poste d'enroulement selon la revendication 9,
**caractérisé en ce que**
le châssis (11) de guidage de bande s'étend, dans la direction (30) de passage de bande, sur le châssis (20) de support de type portail.
